# EUROPÄISCHE PATENTSCHRIFT

(11) **EP 3 863 734 B1**
(45) Veröffentlichungstag und Bekanntmachung des Hinweises auf die Patenterteilung: **25.05.2022**
(21) Anmeldenummer: 19778871.4
(22) Anmeldetag: 17.09.2019
(51) Int. Cl.: A62C 2/12, A62C 2/24

(54) **BLOCKIERVORRICHTUNG FÜR EINE BRANDSCHUTZKLAPPE, BLOCKIERVORRICHTUNGSSYSTEM UND VERFAHREN ZUM BLOCKIEREN EINER ANTRIEBSRICHTUNG**
BLOCKING DEVICE FOR A FIRE DAMPER, BLOCKING DEVICE SYSTEM AND METHOD FOR BLOCKING A DRIVE DEVICE
DISPOSITIF DE BLOCAGE POUR UN BATTANT COUPE-FEU, SYSTÈME DE DISPOSITIFS DE BLOCAGE ET PROCÉDÉ DE BLOCAGE D'UN DISPOSITIF D'ENTRAÎNEMENT

(30) Priorität: 11.10.2018 EP 18199892
(43) Veröffentlichungstag der Anmeldung: 18.08.2021
(73) Patentinhaber: Siemens Schweiz AG, 8047 Zürich (CH)
(72) Erfinder: KÄLIN, Beat, 8840 Einsiedeln (CH); PALLY, Andreas, 6319 Allenwinden (CH)
(74) Vertreter: Maier, Daniel Oliver
(86) Internationale Anmeldenummer: PCT/EP2019/074831
(87) Internationale Veröffentlichungsnummer: WO 2020/074220

(56) Entgegenhaltungen:
- EP-A1- 1 035 307
- GB-A- 2 468 292
- US-A- 4 334 570

## Beschreibung

Die vorliegende Erfindung betrifft eine Blockiervorrichtung, insbesondere für eine Brandschutzklappe. Weiterhin betrifft die Erfindung ein Blockiervorrichtungssystem, das die Blockiervorrichtung enthält sowie ein zugehöriges Verfahren.

Bisher werden Schlingfedern allgemein als Freilaufkupplungen eingesetzt.

Aus der US 4,334,570 A ist eine motorisierte Feuer- und Rauchschutzklappe für einen Luftdurchlass bekannt. Die Klappe enthält eine Schlingfederkupplung, die zum automatischen Öffnen und Schliessen eines Mehrfach-Vorhangs verwendet wird. Die Kupplung ist normalerweise mit einem stationären Element durch ein schmelzbares Schmelzlot verbunden, das einen Teil der Schlingfederkupplung zurückhält, damit diese ein Drehmoment übertragen kann, um eine Aufwickelrolle zu drehen und dadurch den Vorhang anzuheben oder zu öffnen. Im Falle eines Brandes schmilzt das Schmelzlot, woraufhin die Schlingfederkupplung kein Drehmoment mehr überträgt. Die Aufwickelrolle befindet sich im Freilauf und senkt bzw. schliesst einen angehobenen Vorhang durch sein Eigengewicht oder durch Federvorspannung. Der Luftdurchgang wird dann geschlossen.

Aus der GB 2 468 292 A ist eine Brandschutzklappe mit einer Klappe bekannt, die schwenkbar um eine Achse in einem Kanal montiert ist, um den (Luft-)Strom durch den Kanal zu regulieren. Ein Teil der Achse erstreckt sich durch die Wand des Kanals. Eine Schlingfederkupplung ist auf dem Teil zur Steuerung der Position der Lamelle montiert. Es kann ein Griff zum Einstellen der Position der Achse vorgesehen sein. Die Schlingfederkupplung fixiert dabei die Klappe in ihrer Position oder ermöglicht ihre Drehung in die eine Richtung, während sie die Drehung in die andere Richtung verhindert.

Es ist Aufgabe der Erfindung, eine einfach aufgebaute Blockiervorrichtung, insbesondere für ein Antriebselement zum Betätigen einer Brandschutzklappe anzugeben. Insbesondere sollen alle brandschutztechnischen Vorschriften erfüllbar sein und die Blockiervorrichtung soll insbesondere auch dann noch blockieren, wenn eine das Antriebselement betätigende Antriebsvorrichtung nicht mehr funktionstüchtig oder nicht mehr vorhanden ist, bspw. weil sie bei einem Brand geschmolzen ist. Außerdem sollen ein zugehöriges Blockiervorrichtungssystem und ein zugehöriges Verfahren angegeben werden.

Die voranstehende Aufgabe wird durch eine Blockiervorrichtung mit den Merkmalen des unabhängigen Anspruchs 1 gelöst. Ferner wird die Aufgabe durch ein Blockiervorrichtungssystem mit den Merkmalen des nebengeordneten Anspruchs 12 gelöst. Auch ein Verfahren nach Anspruch 14 löst die oben angegebene Aufgabe. Weitere Merkmale und Details ergeben sich aus den Unteransprüchen, der Beschreibung und den Zeichnungen. Dabei gelten Merkmale und Details, die im Zusammenhang mit der erfindungsgemäßen Blockiervorrichtung beschrieben sind, selbstverständlich auch im Zusammenhang mit dem erfindungsgemäßen Blockiervorrichtungssystem bzw. dem erfindungsgemäßen Verfahren zum Blockieren einer Antriebsrichtung und jeweils umgekehrt, sodass bezüglich der Offenbarung zu den einzelnen Aspekten stets wechselseitig Bezug genommen wird bzw. werden kann.

Gemäß einem ersten Aspekt wird zur Lösung der Aufgabe eine Blockiervorrichtung, insbesondere für eine Brandschutzklappe angegeben. Die Blockiervorrichtung weist auf:
- eine Haltevorrichtung,
- ein in der Haltevorrichtung um eine Drehachse drehbar gelagertes Aufnahmeelement mit einer Durchgangsöffnung, deren Durchgangsachse parallel, insbesondere koaxial, zur Richtung der Drehachse verläuft,
- eine in der Haltevorrichtung mechanisch vorgespannt gehaltene Schlingfeder der Blockiervorrichtung, deren mindestens eine Windung um das Aufnahmeelement herum angeordnet ist,
- und enthaltend mindestens ein Thermoelement, hergestellt aus einem Material, das eine niedrigere Schmelztemperatur als das Material mit der niedrigsten Schmelztemperatur in der Haltevorrichtung und/oder als die Schmelztemperatur des Materials der Schlingfeder hat,
- wobei das mindestens eine Thermoelement mindestens ein Ende der Schlingfeder bezüglich der Haltevorrichtung so in dem vorgespannten Zustand hält, dass das Aufnahmeelement in beide Antriebsrichtungen um die Drehachse frei drehbar ist und dass das Aufnahmeelement im entspannten Zustand der Schlingfeder im ausgelösten Zustand der mindestens einen Thermosicherung in einer der beiden Antriebsrichtungen blockiert ist.

Das Thermoelement kann auch als Befestigungseinrichtung bezeichnet werden.

Im ausgelösten Zustand des Thermoelements, insbesondere in einem Brandfall, schmilzt das Material des Thermoelements und verliert seine mechanische Festigkeit. Die anderen tragenden Bauteile der Blockiervorrichtung erfüllen jedoch unverändert ihre Funktion. Im Normalbetrieb, d.h. im nichtausgelösten Zustand des Thermoelements, weist das Thermoelement eine derart hohe mechanische Festigkeit auf, dass das eine Ende der Schlingfeder bzw. beide Enden der Schlingfeder bezüglich der Haltevorrichtung in dem vorgespannten Zustand gehalten werden.

Damit wird das Freilaufprinzip mit Schlingfeder mit einer thermischen Aktivierung der Freilauffunktion bzw. der Funktion des Blockierens in der Sperrrichtung kombiniert. Allein auf Grund der Materialparameter kann auf einfache Art und Weise ein Auslösemechanismus für die Sperrfunktion des Freilaufs aktiviert werden.

Das Thermoelement kann aus einem Kunststoffmaterial oder aus einem Lot mit einer Schmelztemperatur niedriger als 400 Grad Celsius hergestellt sein. Die Haltevorrichtung kann vorzugsweise aus Stahl und/oder aus mindestens einem Sintermaterial hergestellt sein. Somit lässt sich der Unterschied in den Schmelztemperaturen auf einfache Art gewährleisten. Stahl und Sintermaterialien haben typischerweise Schmelztemperaturen größer als 1000 Grad Celsius.

Die Schlingfeder kann ebenfalls vorzugsweise aus Stahl hergestellt sein. Das Aufnahmeelement kann auch aus einem Sintermaterial hergestellt sein. Damit ist gewährleistet, dass im Brandfall zwar das Thermoelement schmilzt, womit die Sperrfunktion und die Freilauffunktion der Schlingfeder aktiviert werden, die anderen tragenden Bauteile der Blockiervorrichtung ihre Funktion jedoch unverändert weiter erfüllen können.

Die Differenz der Schmelztemperaturen kann mindestens 200 Grad Celsius, mindestens 500 Grad Celsius oder mindestens 1000 Grad Celsius betragen. Damit ist ein sicheres Auslösen der Sperrfunktion in einem Brandfall gewährleistet. Das Funktionsprinzip kann auch für andere Anwendungen verwendet werden, bspw. als Überlastschutz bei der Überhitzung einer Maschine.

Die Haltevorrichtung kann mindestens zwei zueinander beabstandete Platten enthalten, die jeweils Durchgangsöffnungen im Bereich der Drehachse haben. Die Haltevorrichtung kann mindestens ein Abstandselement enthalten, vorzugsweise mehrere zylinderförmige Abstandselemente, durch welche die Platten in einem durch das mindestens eine Abstandselement festgelegten Abstand zueinander angeordnet sind. Somit lässt sich ein seitlich offenes Gehäuse verwenden, das im Vergleich zu einem geschlossenen Gehäuse einfacher herzustellen ist, insbesondere materialsparender. Es ergibt sich auch ein verringertes Baugewicht.

Vorzugsweise sind in beiden Platten, insbesondere bei sonst baugleichen Platten, oder zumindest in einer der Platten Befestigungslöcher vorgesehen, mit denen die Blockiervorrichtung montiert werden kann, insbesondere an einem Lüftungssystem, Belüftung bzw. Entlüftung, bspw. Durchgangslöcher für Schrauben.

Die eine der Platten kann eine kreisrunde Durchgangsöffnung enthalten, in der das Aufnahmeelement gelagert ist, vorzugsweise mit einer Gleitlagerung. Die Gleitlagerung ist einfach und kostengünstig zu realisieren. Alternativ kann das Aufnahmeelement ganz durchgehen und auch mit seinem anderen Ende in der anderen Platte gelagert sein, wieder insbesondere durch ein Gleitlager. Damit wäre das im Folgenden erläuterte Halteelement nicht erforderlich. Diese Alternative kann dann verwendet werden, wenn nur ein Ende der Schlingfeder in einem Thermoelement vorgespannt wird und das andere Ende bspw. an der Haltevorrichtung fest liegt.

Die Blockiervorrichtung kann ein Halteelement enthalten, das vorzugsweise hohlzylinderförmig oder im Wesentlichen hohlzylinderförmig ausgebildet ist und das an seinem einen Ende in einer Öffnung der anderen Platte vorzugsweise fest gelagert ist, insbesondere nicht drehbar. Das Halteelement kann von mindestens einer Windung der Schlingfeder umgeben sein. Das Halteelement kann so bemessen sein, dass sich ein Teil der entspannten Schlingfeder auf Grund der Verringerung ihres Innendurchmessers sicher um das Halteelement legt, sodass der andere Teil am Aufnahmeelement die Freilaufwirkung mit Sperrfunktion erfüllen kann. Diese Variante kann auch dann verwendet werden, wenn beide Enden der Schlingfeder in dem Thermoelement vorgespannt werden und nach dem Schmelzen des Thermoelementes frei liegen.

Das Halteelement kann an seinem anderen Ende als Gegenlager für die drehbare Aufnahme des Aufnahmeelementes ausgebildet sein, insbesondere als ein Gleitlager. An den sich berührenden Enden von Aufnahmeelement und Halteelement kann jeweils eine in Umfangsrichtung zurückgesetzte bzw. konkave Kante oder so genannte Hinterschneidung an einem Vorsprung ausgebildet sein. Durch die Hinterschneidungen entstehende Vorsprünge können sich in radialer Richtung gesehen überlappen, sodass sich ein sicherer Formschluss ergibt, der für einen guten Halt in radialer Richtung und in axialer Richtung sorgt.

Auch an dem anderen Ende der Aufnahmevorrichtung und/oder Haltevorrichtung kann eine in Umfangsrichtung zurückgesetzte bzw. konkave Kante oder Hinterschneidung an einem jeweiligen Vorsprung ausgebildet sein. Damit sind ein sicherer Halt und eine gute Lagerung als Gleitlager oder als Festlager gegeben. Auch hier bietet der Formschluss einen guten Halt in radialer Richtung und in axialer Richtung.

Das Aufnahmeelement kann in Richtung der Drehachse gesehen die gleiche Länge haben wie die Länge der Haltevorrichtung. Alternativ können sich diese Längen um höchstens 30 Prozent bezogen auf die Summe beider Längen unterscheiden. Es ergibt sich ein Halteelement mit ausreichend großer Haltefläche für die entspannte Schlingfeder bei ausreichend großem Aufnahmeelement für eine Antriebswelle. Auch am Aufnahmeelement ist die Angriffsfläche für die entspannte Schlingfeder ausreichend groß, um die Freilauffunktion und die Sperrfunktion zu erfüllen.

Das Aufnahmeelement kann einen kleineren Außendurchmesser im Vergleich zu dem Außendurchmesser der Haltevorrichtung haben, vorzugsweise einen Außendurchmesser, der im Bereich von 0,1 Millimeter bis 0,5 Millimeter kleiner ist. Dies ermöglicht einerseits einen sicheren Halt der entspannten Schlingfeder am Halteelement und andererseits einen nicht zu festen Halt an dem Aufnahmeelement für die Antriebswelle.

Das Aufnahmeelement kann quer zur Drehachse eine Öffnung mit quadratischem Querschnitt, mit dreieckigem Querschnitt oder einen Querschnitt mit mehr als vier Ecken haben. Somit kann eine Antriebswelle mit passender Gegenform verdrehsicher in das Aufnahmeelement eingreifen. Runde Querschnitte und runde Antriebswellen können jedoch ebenfalls verwendet werden, wenn eine Verdrehsicherheit durch andere Maßnahmen gewährleistet ist.

Allgemein gilt für die Funktionsweise der Blockiervorrichtung bei entspannter Schlingfeder, dass bei einem Drehmoment in Blockierrichtung Reibkräfte wirken, die in Windungsrichtung bzw. in Wickelrichtung der Windungen der Schlingfeder gerichtet sind. Es kommt dadurch zu einer Durchmesserverringerung des Durchmessers der betreffenden Windungen, d.h. die Schlinge zieht sich so zu. Es erfolgt eine Selbstbremsung durch weiteres Aufwickeln. In der anderen Drehrichtung der Antriebswelle wirken die Reibungskräfte entgegen der Wickelrichtung, sodass sich der Durchmesser der entspannten Schlingfeder wieder etwas vergrößert. Dadurch kommt es zu keiner Selbstbremsung in dieser Richtung, die deshalb auch als Freilaufrichtung bezeichnet wird.

Die Schlingfeder kann mindestens 5 oder mindestens 10 Windungen enthalten, vorzugsweise weniger als 25 Windungen. Es ergibt sich eine einfache Herstellung bei sicherer Freilauf und Sperrfunktion. Die Enden der Schlingfeder können im Bereich von 5 Winkelgrad bis 45 Winkelgrad zueinander vorgespannt sein. Für die Bewegung der Enden beim Entspannen der Schlingfeder ist damit nur ein kleiner Bauraum vorzusehen. Die Schlingfeder kann einen quadratischen Querschnitt, einen rechteckigen Querschnitt oder einen kreisförmigen Querschnitt haben und ist somit einfach aufgebaut. Die Schlingfeder kann eine Schraubenfeder mit eng aneinander liegenden Windungen sein, was eine kompakte Bauart ermöglicht. Alternativ können Zwischenräume zwischen einander benachbarten Windungen angeordnet sein.

Mindestens ein Thermoelement oder beide Thermoelemente können zwischen den Platten gehalten werden. Mindestens ein Thermoelement kann eine im Vergleich zu seiner größten lateralen Abmessung langgestreckte Form haben, d.h. es hat vorzugsweise eine Länge, die mindestens drei Mal oder mindestens fünf Mal länger als die größte laterale Abmessung des Thermoelementes ist.

Eine geradlinig verlaufende Nut kann in dem Thermoelement vorgesehen sein und zur Aufnahme eines Endes oder beider Enden der Schlingfeder vorgesehen sein. Das Thermoelement kann auch allein für sich beansprucht werden, weil sie auch als Einzelteil geliefert werden kann.

Gemäß einem zweiten Aspekt der Erfindung wird ein Blockiervorrichtungssystem angegeben, bei dem die Blockiervorrichtung gemäß erstem Aspekt oder dessen Weiterbildungen an einem Antriebselement mindestens einer Brandschutzklappe angeordnet ist. Die Brandschutzklappe kann im Brandfall als Brandschutzklappe arbeiten, die möglichst verschlossen zu halten ist und in keinem Fall wieder geöffnet werden darf. Die Brandschutzklappe ist bei einer Weiterbildung ein zusätzliches Element zu einer Lüftungsklappe in demselben Lüftungskanal, wobei die Lüftungsklappe zur Steuerung oder Regelung eines Luftstroms verwendet werden. Die Brandschutzklappe wird dagegen nur im Brandfall oder für Überprüfungszwecke betätigt. Alternativ kann die Brandschutzklappe im Normalbetrieb als Lüftungsklappe arbeiten, die einen Luftstrom einer Belüftung oder Entlüftung steuert oder regelt.

Sämtliche technische Wirkungen und Vorteile, die oben ausführlich in Bezug auf die Blockiervorrichtung gemäß dem ersten Aspekt der Erfindung bzw. dessen Weiterbildungen beschrieben worden sind, können somit auch durch das Blockiervorrichtungssystem gemäß dem zweiten Aspekt der Erfindung bereitgestellt werden, in dem diese Blockiervorrichtung verwendet wird.

In dem Blockiervorrichtungssystem kann an dem Antriebselement eine Antriebsvorrichtung angeordnet sein, die ein Gehäuse aus einem Material hat, das eine Schmelztemperatur niedriger als 800 Grad Celsius oder niedriger als 600 Grad Celsius hat, insbesondere Aluminium enthaltend oder aus Aluminium oder einer Aluminiumlegierung bestehend. Selbst wenn die

Die Antriebsvorrichtung schließt die Brandschutzklappe bei Stromausfall bspw. innerhalb von 15 Sekunden ab Stromausfall. Eine Rückstellfeder der Antriebsvorrichtung kann dann noch ein Haltemoment bieten. Wenn die Antriebsvorrichtung, bspw. wegen einer Zerstörung durch einen Brand, selbst kein Haltemoment mehr entwickelt, das die Brandschutzklappe zuhält, so ist die sichere Zuhaltung doch durch die Blockiervorrichtung gegeben, wie oben im Detail erläutert worden ist. Damit kann sich Rauch nicht im Gebäudelüftungssystem ausbreiten und das Leben von Menschen in Räumen, die von der Brandstelle entfernt sind, wird nicht gefährdet.

Gemäß einem dritten Aspekt wird ein Verfahren zum Blockieren einer Antriebsrichtung angegeben, insbesondere zum Blockieren einer Antriebsrichtung bei einem Antriebselement für eine Brandschutzklappe. Bei dem Verfahren wird eine Schlingfeder um eine Antriebswelle herum angeordnet, die von einer Antriebseinheit angetrieben wird. Außerdem gilt:
- wobei die Schlingfeder unter Verwendung mindestens eines Thermoelementes vorgespannt ist oder vorgespannt wird,
- wobei das Thermoelement dafür vorgesehen ist, im Fall eines Brandes oder im Fall einer Überhitzung einer Maschine in seiner Festigkeit nachzulassen oder zu schmelzen und dadurch die vorgespannte Schlingfeder sich entspannen würde,
- wobei das Material des Thermoelementes eine niedrigere Schmelztemperatur im Vergleich zu der Schmelztemperatur der Schlingfeder hat,
- wobei die entspannte Schlingfeder einen kleineren Innendurchmesser als die vorgespannte Schlingfeder hat,
- und wobei die Schlingfeder auf Grund des verringerten Innendurchmessers die Drehung der Antriebswelle in einer Richtung blockiert oder erheblich erschwert und in der anderen Richtung zulässt oder weniger blockiert als in der ersten Richtung.

Sämtliche technische Wirkungen und Vorteile, die oben ausführlich in Bezug auf die Blockiervorrichtung gemäß dem ersten Aspekt der Erfindung und dessen Weiterbildungen beschrieben worden sind, gelten somit auch für das Verfahren gemäß dem dritten Aspekt der Erfindung, in dem die Blockiervorrichtung gemäß dem ersten Aspekt der Erfindung bzw. dessen Weiterbildungen verwendet werden kann.

Bei dem Verfahren kann die Antriebswelle mit mindestens einer Brandschutzklappe in mechanische Wirkverbindung gebracht werden. Die Brandschutzklappe ist bei einer Weiterbildung ein zusätzliches Element zu einer Lüftungsklappe in demselben Lüftungskanal, wobei die Lüftungsklappe zur Steuerung oder Regelung eines Luftstroms verwendet werden. Die Brandschutzklappe wird dagegen nur im Brandfall oder für Überprüfungszwecke betätigt. Alternativ kann die Brandschutzklappe im Normalbetrieb als Lüftungsklappe arbeiten, die einen Luftstrom einer Belüftung oder Entlüftung steuert oder regelt.

Ein sicheres Zuhalten der Brandschutzklappe ist auf einfache Art durch das verwendete Funktionsprinzip gewährleistet, d.h. thermische Aktivierung eines Schlingfederfreilaufs mit Blockade in Gegenrichtung. Ein vollständiges Schließen der Klappe ist noch möglich, einem Öffnen der Klappe wird aber entgegengewirkt.

In anderen Worten ausgedrückt wird eine Kupplung mit temperaturabhängiger unidirektionaler Sperrfunktion für Fire Damper beschrieben. Bei einem heutigen Fire Damper wird die Klappe im Brandfall innerhalb von ca. 15 Sekunden durch einen Antrieb geschlossen. Üblicherweise verbrennt der Antrieb bspw. in den folgenden 2 Minuten bis 60 Minuten. Sämtliche Teile, welche nicht aus Stahl gefertigt sind, schmelzen und fallen vom Klappenschaft ab. Ohne Antrieb auf dem Klappenschaft gibt es kein Haltemoment auf der Klappe mehr und die Klappe könnte sich ungewollt öffnen. Das ungewollte Öffnen einer Klappe im Brandfall muss verhindert werden.

Die Lösung könnte im Aktuator platziert werden. Durch eine "Schmelzsicherung" könnte ein Federkeil aus Metall auf das Metallsegment geschwenkt werden. Die Keilgeometrie wäre dann so auszulegen, dass sich das Segment jederzeit noch schließen, aber nicht mehr öffnen kann.

Gemäß der in den Figuren 1 bis 5 gezeigten Bilder kann die Lösung auch vom Aktuator getrennt ausgeführt werden. Die vorgeschlagene Kupplung mit temperaturabhängiger unidirektionaler Sperrfunktion wird auf dem Damperschaft geschoben und am Dampergehäuse fixiert. Die Kupplung lässt eine bidirektionale Bewegung im Normalbetrieb durch den Aktuator zu. In einem Brandfall schmilzt der Kunststoff der "thermischen Sicherung" der Kupplung weg. In diesem Moment schließt die Schlingfeder, und die Kupplung kann nur noch in eine Richtung gedreht werden. In der Gegenrichtung blockiert die Schlingfeder die Drehbewegung. In den Figuren 2 und 3 ist die Kupplung mit unidirektionaler Sperrfunktion dargestellt. In der Figur 4 ist die Kupplung bereits auf dem Damper montiert und fixiert. Gemäß Figur 5 ist der Aktuator auf dem Damper und auch auf der Kupplung montiert.

Die Architektur oder die Materialien vom verwendeten Aktuator sind frei von der "Lockingfunktion" bzw. der Verriegelungsfunktion. Die Klappe bleibt dennoch verriegelt. Dadurch können Herstellungskosten beim Aktuator eingespart werden.

Die neue Kupplung mit temperaturabhängiger unidirektionaler Sperrfunktion kann durch den Kunden als Zusatzmodul erworben werden. Wird die Funktion benötigt, kauft er sie dazu. Ansonsten spart er die Ausgaben für eine unnötige Funktion.

Weitere Vorteile, technische Wirkungen, Merkmale und Einzelheiten der Erfindung und von Weiterbildungen ergeben sich aus der nachfolgenden Beschreibung, in der unter Bezugnahme auf die Zeichnung ein Ausführungsbeispiel der Erfindung im Einzelnen beschrieben ist. Es zeigt schematisch:
- Figur 1: eine Prinzip-Skizze eines Systems mit Blockiervorrichtung bzw. Kupplung,
- Figur 2: eine Blockiervorrichtung in Schrägansicht,
- Figur 3: einen Querschnitt durch die in der Figur 2 gezeigte Blockiervorrichtung entlang der Schnittebene 3-3 gemäß Figur 2,
- Figur 4: die auf einem Blech eines Dämpfers montierte Blockiervorrichtung bzw. Kupplung, und
- Figur 5: das Blockiervorrichtungssystem mit auf dem Dämpfer montierter Aktuatoreinheit.

Die Figur 1 zeigt eine Prinzipskizze eines Blockiervorrichtungssystems 1 mit Blockiervorrichtung 10 bzw. Kupplung. Das Blockiervorrichtungssystem 1 ist bspw. Teil einer umfassenden gebäudetechnischen Infrastruktur, die bspw. gemäß BACnet (Building Automation and Control Networks) Standard gesteuert wird. Die Blockiervorrichtung 10 kann auch als thermisch geschaltete Freilaufvorrichtung bzw. Kupplung bezeichnet werden. Das Blockiervorrichtungssystem 1 enthält weiterhin:
- eine Aktuatorvorrichtung 100,
- einen Lüftungskanal 110, und
- eine Antriebswelle 112.

In dem Lüftungskanal 110 kann eine Brandschutzklappe 114 angeordnet sein, bspw. wenn ein Längsschnitt durch den Lüftungskanal gezeigt ist, siehe Pfeil 116, der eine Luftbewegung für diesen Fall angibt. Die Brandschutzklappe 114 kann bspw. eine quadratische oder einen kreisförmige Form haben der Querschnitt des Lüftungskanals 110 ist entsprechend angepasst. An anderer Stelle können bzw. sind in dem Lüftungskanal 110 nicht dargestellte Lüftungsklappen angeordnet, die zur Steuerung oder Regelung eines Luftstroms während des normalen Betriebs der Be- bzw. Entlüftungsanlage dienen, d.h. wenn kein Brand in einem Gebäude, in einer Tiefgarage oder einer sonstigen gebäudetechnischen Infrastruktur vorhanden ist.

Alternativ können in dem Lüftungskanal 110 auch mehrere Brandschutzklappen 114, 120 angeordnet sein, bspw. wenn in Figur 1 der Lüftungskanal 110 in einem Querschnitt dargestellt wird, siehe in diesem Fall Pfeil 122, der einen Luftstrom angibt, der auf den Betrachter zu gerichtet ist. Gleiches gilt für den Lüftungskanal 110 entsprechend.

Die Aktuatorvorrichtung 100 kann ein einstufiges oder mehrstufiges Getriebe 120 enthalten, das durch den Motor angetrieben wird, siehe Pfeil 122. Der Getriebeausgang des Getriebes ist mit der Antriebswelle 112 verbunden, siehe Pfeil 124.

In einem offenen Gehäuse bzw. in einer Haltevorrichtung 150 sind die folgenden Bestandteile der Blockiervorrichtung 10 angeordnet:
- eine Schlingfeder 130,
- Federenden 132, 134 der Schlingfeder 130,
- ein Thermoelement 140, alternativ auch mehrere Thermoelemente 140, 142.

Das Thermoelement 140 nimmt die Enden 132, 134 der Schlingfeder 130 auf, wobei die Schlingfeder 130 vorgespannt wird, was ihren Innendurchmesser im Vergleich zum entspannten Zustand etwas vergrößert, sodass im Normalbetrieb eine im Wesentlichen ungehinderte Drehung der Antriebswelle in beide Antriebsrichtungen bzw. Drehrichtungen 160 und 170 erfolgen kann. Es gibt also im Normalbetriebsfall keine Blockade 180 in der Gegenrichtung bzw. in der Drehrichtung 170.

Bezüglich des Funktionsprinzips der Blockiervorrichtung 10 in einem Brandfall wird auf die Einleitung verwiesen, insbesondere auf das Schmelzen des Thermoelementes 140 bzw. der Thermoelemente 140, 142. Auf das mechanische Entspannen der Schlingfeder 130, die damit verbundene Verringerung des Durchmessers und die Freilaufwirkung in der Drehrichtung 160, d.h. in einer Drehrichtung in der die Brandschutzklappe 114, 120 geschlossen wird, und die Blockade 180 in der Gegenrichtung 170, d.h. in einer Drehrichtung in der die Brandschutzklappe 114, 120 zu öffnen wäre.

In der Figur 1 ist außerdem eine Drehachse A gezeichnet, um die sich die Antriebswelle 112 dreht, die eine geeignete Querschnittsform quer zu der Drehachse hat. Weiterhin ist eine radiale Richtung R bezüglich der Drehachse A dargestellt.

Die Figur 2 zeigt eine Blockiervorrichtung 10b in Schrägansicht. Die Blockiervorrichtung 10b ist eine besondere Ausgestaltung der Blockiervorrichtung 10 und enthält bspw.:
- eine Schlingfeder 130b als besondere Ausgestaltung der Schlingfeder 130, und
- ein Thermoelement 140b als besondere Ausgestaltung des Thermoelementes 140.

Das Gehäuse bzw. die Haltevorrichtung 150 ist nun als offenes Gehäuse ausgeführt mit:
- einer oberen Gehäuseplatte 200 mit einer Durchgangsöffnung 201,
- einer unteren Gehäuseplatte 202 mit einer Durchgangsöffnung 203, und mit
- Abstandsstiften 204 bis 208.

In der oberen Gehäuseplatte 200 befinden sich obere Montagelöcher 210. In der unteren Gehäuseplatte 202 befinden sich untere Montagelöcher 220. Somit kann die Einbaurichtung entsprechend der Erfordernisse gewählt werden.

Im oberen Teil der Blockiervorrichtung 10b ist ein Aufnahmeelement 230 zu sehen, das die Antriebswelle 112 bzw. eine andere Antriebswelle aufnimmt. Das Aufnahmeelement 230 wird unten anhand der Figur 3 näher erläutert.

Im unteren Teil der Blockiervorrichtung 10b ist ein Halteelement 240 zu sehen, das mit der unteren Gehäuseplatte 202 fest verbunden ist und auf dem das Aufnahmeelement 230 sowie im entspannten Zustand der Schlingfeder 130b auch die Schlingfeder 130b gehalten bzw. gelagert wird. Das Halteelement 240 wird unten ebenfalls anhand der Figur 3 näher erläutert.

Die Figur 2 zeigt weiterhin eine Durchgangsöffnung 250 durch die sich die Antriebswelle 112 durch die gesamte Blockiervorrichtung 10b hindurch erstrecken kann.

Ein Abstand AS liegt zwischen den Gehäuseplatten 200 und 202 und wird durch die Abstandselemente 208 eingestellt.

Die Figur 3 zeigt einen Querschnitt durch die in der Figur 2 gezeigte Blockiervorrichtung entlang der Schnittebene 3-3 gemäß Figur 2.

Deutlich zu erkennen ist eine Längsnut 300 im Thermoelement 140b. In der Längsnut 300 sind die beiden Enden 132 und 134 gelagert, wobei die Schlingfeder 130b vorgespannt wird. Alternativ kann auch nur ein Ende 132 oder 134 in dem Thermoelement 140b gelagert werden. Das andere Ende wird dann bspw. in die andere Richtung im Vergleich zu der in der Figur 3 gezeigten Krümmungsrichtung gekrümmt und an der unteren Gehäuseplatte 202 im Fall des Endes 132 oder an der oberen Gehäuseplatte im Fall des Endes 134 festgelegt, bspw. in einer dafür vorzusehenden Öffnung bzw. Bohrung. Weiterhin alternativ können auch an Stelle des Thermoelementes 140b zwei neben einander liegende Thermoelemente vorgesehen werden, die jeweils ein Ende 132 bzw. 134 der Schlingfeder 130b aufnehmen.

Das Aufnahmeelement 230 ist im Wesentlichen zylinderförmig mit einer Öffnung 320, die im Beispiel eine vierkantige Antriebswelle 112 bzw. 112b aufnehmen kann, insbesondere mit quadratischem Querschnitt. Das Aufnahmeelement 230 hat eine umlaufende konkave Kante bzw. Hinterschneidung K1 an seinem oberen Rand und eine umlaufende konkave Kante bzw. Hinterschneidung K2 an seinem unteren Rand bzw. Ende. Durch die Kante K1 wird ein innen liegender Vorsprung gebildet, der mit Gleitsitz in der Durchgangsöffnung 201 der oberen Gehäuseplatte 200 gelagert ist.

Das Halteelement 240 ist hohlzylinderförmig oder im Wesentlichen hohlzylinderförmig mit einem Innendurchmesser, der dem Innendurchmesser am Aufnahmeelement 230 entspricht. Das Halteelement 240 hat eine obere umlaufende konkave Kante bzw. Hinterschneidung K3 an seinem oberen Rand und eine umlaufende konkave Kante bzw. Hinterschneidung K4 an seinem unteren Rand bzw. Ende. Durch die Kante K4 wird ein innen liegender Vorsprung gebildet, der fest, bspw. mit Presssitz oder sogar verschweißt, in der Öffnung 203 der unteren Gehäuseplatte 202 gelagert ist.

Durch die Kante K2 wird ein innen liegender Vorsprung gebildet, der mit Gleitsitz am Halteelement 240 gelagert wird und mit einem außenliegenden Vorsprung am Halteelement 240 in radialer Richtung R überlappt, wobei der Vorsprung durch die Kante K3 gebildet wird.

Wie in der Figur 3 ebenfalls zu erkennen ist, wird das Thermoelement 140b in der unteren Gehäuseplatte 202 in einer unteren Aufnahmeöffnung 302 und in der oberen Gehäuseplatte 200 in einer Aufnahmeöffnung 304 aufgenommen.

Für die Außendurchmesser D1, D2 des Aufnahmeelementes 230 bzw. des Halteelementes 240 gelten die in der Einleitung genannten Bemessungsangaben, d.h. der Außendurchmesser D1 des Aufnahmeelementes 230 kann etwas kleiner als der Außendurchmesser D3 des Halteelements 240 gewählt werden.

Eine Windung W der Schlingfeder 130b ist in der Figur 3 bezeichnet. Die Schlingfeder 130b hat im Beispiel etwa 12 Windungen W. Eine Länge L1 des Aufnahmeelementes 230 ist bspw. etwa oder genau gleich wie eine Länge L2 des Halteelementes 240 gewählt. Die Summe der Längen L1 und L2 entspricht bspw. etwa dem in Figur 2 gezeigten Abstand AS.

Die Figur 4 zeigt die auf einem Blech eines Dämpfers montierte Blockiervorrichtung 10b bzw. Kupplung. Ein Montageblech 400 ist bspw. Teil eines Lüftungskanals 110 oder Teil eines Gehäuses für eine oder mehrere Brandschutzklappen 114, 120. Die Blockiervorrichtung 10b wird an das Montageblech bspw. mit Schrauben angeschraubt, die auch durch die Löcher 203 gesteckt werden.

Die Figur 5 zeigt das Blockiervorrichtungssystem 1 mit auf dem Dämpfer montierter Aktuatoreinheit 500. Die Aktuatoreinheit 500 enthält bspw. zwei Gehäusehälfte 502, 504, die bspw. aus Aluminium bzw. einer Aluminiumlegierung gefertigt sind. In den Gehäusehälften 502, 504 sind insbesondere die anhand der Figur 1 erläuterten Einheiten enthalten, d.h. Motor M, Getriebe 120, ggf. auch eine elektronische Ansteuereinheit. Eine Anschluss- bzw. Ansteuerleitung 510 versorgt die Aktuatoreinheit 500 mit einer Betriebsspannung und/oder mit geeigneten Ansteuersignalen zur Betätigung des Motors M, d.h. zum Öffnen und Schließen der Brandschutzklappe(n) 114, 120. Ein Befestigungselement 520 dient zum Befestigen der Aktuatoreinheit 500 auf der Antriebswelle 112b. Im Übrigen wird bezüglich der Funktion des Systems im Brandfall auf die Einleitung verwiesen, d.h. insbesondere sicheres Zuhalten der Brandschutzklappe(n) auch dann, wenn die Aktuatoreinheit 500 ohne Spannung ist oder sogar ganz zerstört ist, bspw. durch Schmelzen auf Grund der hohen Temperaturen bei einem Brand.

### Bezugszeichenliste

- 1: Blockiervorrichtungssystem
- 10, 10b: Blockiervorrichtung
- 100: Aktuatorvorrichtung
- 110: Lüftungskanal
- 112, 112b: Antriebswelle
- 114, 120: Brandschutzklappe
- 116, 122: Pfeil
- 120: Getriebe
- 122, 124: Pfeil
- 130, 130b: Schlingfeder
- 132, 134: Federende
- 140, 140b: Thermoelement
- 142: alternatives Thermoelement
- 150: Haltevorrichtung
- 160: Drehrichtung (Schließen)
- 170: Drehrichtung (Öffnen)
- 180: Blockade
- M: Motor
- A: Drehachse
- AS: Abstand
- R: radiale Richtung
- 200, 202: obere bzw. untere Gehäuseplatte
- 201, 203: Durchgangsöffnung
- 204 bis 208: Abstandsstifte
- 210, 220 -: obere bzw. untere Montagelöcher
- 230: Aufnahmeelement
- 240: Halteelement
- 250: Durchgangsöffnung
- 3-3: Schnittebene
- 300: Längsnut
- 302, 304: untere bzw. obere Aufnahmeöffnung
- D1, D2: Außendurchmesser
- 320: Öffnung
- W: Windung
- K1 bis K4: konkave Kante bzw. Hinterschneidung
- L1, L2: Länge
- 400: Montageblech an Lüftungskanal

- 500: Aktuatoreinheit
- 502, 504: Gehäusehälfte
- 510: Anschluss/Ansteuerleitung
- 520: Befestigungselement

## Patentansprüche

1. Blockiervorrichtung (10, 10b), insbesondere für eine Brandschutzklappe (114, 120), enthaltend:
- eine Haltevorrichtung (150),
- ein in der Haltevorrichtung (150) um eine Drehachse (A) drehbar gelagertes Aufnahmeelement (230) mit einer Durchgangsöffnung (250), deren Durchgangsachse koaxial oder parallel zur Drehachse (A) verläuft,
- eine in der Haltevorrichtung (150) mechanisch vorgespannt gehaltene Schlingfeder (130, 130b) der Blockiervorrichtung (10, 10b), deren mindestens eine Windung (W) um das Aufnahmeelement (230) herum angeordnet ist, und enthaltend
- mindestens ein Thermoelement (140, 142), hergestellt aus einem Material, das eine niedrigere Schmelztemperatur als das Material mit der niedrigsten Schmelztemperatur in der Haltevorrichtung (150) und/oder als die Schmelztemperatur des Materials der Schlingfeder (130, 130b) hat,
- wobei das mindestens eine Thermoelement (140, 142) mindestens ein Ende (132, 134) der Schlingfeder (130, 130b) bezüglich der Haltevorrichtung (150) so in dem vorgespannten Zustand hält, dass das Aufnahmeelement (230) in beide Antriebsrichtungen (160, 170) um die Drehachse (A) frei drehbar ist und dass das Aufnahmeelement (230) im entspannten Zustand der Schlingfeder (130, 130b) im ausgelösten Zustand der mindestens einen Thermosicherung (140, 142) in einer der beiden Antriebsrichtungen (170) blockiert ist.

2. Blockiervorrichtung (10, 10b) nach Anspruch 1,
- wobei das mindestens eine Thermoelement (140, 142) aus einem Kunststoffmaterial oder aus einem Lot mit einer Schmelztemperatur niedriger als 400 Grad Celsius hergestellt ist,
- wobei die Haltevorrichtung (150) vorzugsweise aus Stahl und/oder aus mindestens einem Sintermaterial hergestellt ist,
- wobei die Schlingfeder (130, 130b) vorzugsweise aus Stahl hergestellt ist,
- wobei das Aufnahmeelement (230) vorzugsweise aus einem Sintermaterial hergestellt ist, und
- wobei vorzugsweise die Differenz der Schmelztemperaturen mindestens 200 Grad Celsius, mindestens 500 Grad Celsius oder mindestens 1000 Grad Celsius beträgt.

3. Blockiervorrichtung (10, 10b) nach Anspruch 1 oder 2,
- wobei ein einziges Thermoelement (140) vorgesehen ist, welches beide Enden (132, 134) der Schlingfeder (130, 130b) bezüglich der Haltevorrichtung (150) in dem vorgespannten Zustand hält oder welches das eine Ende (134) der Schlingfeder (130, 130b) bezüglich der Haltevorrichtung (150) in dem vorgespannten Zustand hält,
- wobei das andere Ende (132) der Schlingfeder (130, 130b) an der Haltevorrichtung (150) festgelegt ist, oder
- wobei zwei Thermoelemente (140, 142) vorgesehen sind, die jeweils ein Ende (132, 134) der Schlingfeder (130, 130b) bezüglich der Haltevorrichtung (150) in dem vorgespannten Zustand halten.

4. Blockiervorrichtung (10, 10b) nach einem der vorhergehenden Ansprüche,
- wobei die Haltevorrichtung (150) mindestens zwei zueinander beabstandete Gehäuseplatten (200, 202) aufweist, die jeweils Durchgangsöffnungen (201, 203) im Bereich der Drehachse (A) haben, und
- wobei die Haltevorrichtung (150) mindestens ein Abstandselement (204 bis 208), vorzugsweise mehrere zylinderförmige Abstandselemente (204 bis 208), aufweist, durch das oder durch die die Gehäuseplatten (200, 202) in einem durch das mindestens eine Abstandselement (204 bis 208) festgelegten Abstand (AS) zueinander angeordnet sind.

5. Blockiervorrichtung (10, 10b) nach Anspruch 4, wobei eine der Gehäuseplatten (200) eine kreisrunde Durchgangsöffnung (201) enthält, in der das Aufnahmeelement (230) gelagert ist, vorzugsweise mit einer Gleitlagerung.

6. Blockiervorrichtung (10, 10b) nach Anspruch 5, mit einem Halteelement (240), das vorzugsweise hohlzylinderförmig oder im Wesentlichen hohlzylinderförmig ausgebildet ist und das an seinem einen Ende in einer Öffnung (203) der anderen Gehäuseplatte (202) vorzugsweise fest gelagert ist, insbesondere nicht drehbar, wobei das Halteelement (240) von mindestens einer Windung (W) der Schlingfeder (130, 130b) umgeben ist.

7. Blockiervorrichtung (10, 10b) nach Anspruch 5 und 6,
- wobei das Halteelement (240) an seinem anderen Ende als Gegenlager für die drehbare Aufnahme des Aufnahmeelementes (230) ausgebildet ist, insbesondere als Gleitlager,
- wobei vorzugsweise an den sich berührenden Enden von Aufnahmeelement (230) und Halteelement (240) jeweils eine in Umfangsrichtung zurückgesetzte Kante (K2, K3) oder Hinterschneidung (K2, K3) an einem Vorsprung ausgebildet ist, und
- wobei sich vorzugsweise die Vorsprünge in radialer Richtung (R) gesehen überlappen.

8. Blockiervorrichtung (10, 10b) nach Anspruch 7, wobei auch an dem anderen Ende der Aufnahmevorrichtung (230) und/oder Haltevorrichtung (240) eine in Umfangsrichtung zurückgesetzte Kante (K1, K4) oder Hinterschneidung (K1, K4) an einem jeweiligen Vorsprung ausgebildet ist.

9. Blockiervorrichtung (10, 10b) nach einem der Ansprüche 6 bis 8,
- wobei das Aufnahmeelement (230) in Richtung der Drehachse (A) gesehen die gleiche Länge (L1) wie die Länge (L1) der Haltevorrichtung (240) hat oder dass sich diese Längen (L1, L2) um höchstens 30 Prozent bezogen auf die Summe beider Längen (L1, L2) unterscheiden,
- wobei vorzugsweise das Aufnahmeelement (230) einen kleineren Außendurchmesser (D1) als der Außendurchmesser (D2) der Haltevorrichtung (240) hat, vorzugsweise einen Außendurchmesser (D1), der im Bereich von 0,1 Millimeter bis 0,5 Millimeter kleiner ist, und
- wobei vorzugsweise das Aufnahmeelement (230) quer zur Drehachse eine Öffnung (320) mit quadratischem Querschnitt, mit dreieckigem Querschnitt oder mit einem Querschnitt mit mehr als vier Ecken hat.

10. Blockiervorrichtung (10, 10b) nach einem der vorhergehenden Ansprüche,
- wobei die Schlingfeder (130, 130b) mindestens 5 oder mindestens 10 Windungen (W) enthält, vorzugsweise weniger als 25 Windungen,
- wobei die Enden (132, 134) der Schlingfeder (130, 130b) vorzugsweise im Bereich von 5 Winkelgrad bis 45 Winkelgrad zueinander vorgespannt sind,
- wobei die Schlingfeder (130, 130b) vorzugsweise einen quadratischen Querschnitt, einen rechteckigen Querschnitt oder einen kreisförmigen Querschnitt hat, und
- wobei vorzugsweise die Schlingfeder (130, 130b) eine Schraubenfeder mit eng aneinander liegenden Windungen (W) ist.

11. Blockiervorrichtung (10, 10b) nach einem der vorhergehenden Ansprüche,
- wobei mindestens eines der Thermoelemente (140) oder beide Thermoelemente (140, 142) zwischen zwei Gehäuseplatten (200, 202) oder bei Rückbeziehung auf einen der Ansprüche 4 bis 9 zwischen den Gehäuseplatten (200, 202) gehalten wird oder werden,
- wobei mindestens eines der Thermoelemente (140, 142) eine im Vergleich zu seiner größten lateralen Abmessung langgestreckte Form hat, vorzugsweise mit einer Länge, die mindestens drei Mal oder mindestens fünf Mal länger als die größte laterale Abmessung ist, und
- wobei in mindestens eines der Thermoelemente (140, 142) vorzugsweise eine geradlinig verlaufende Nut (300) zur Aufnahme eines Endes (132, 134) oder beider Enden (132, 134) der Schlingfeder (130, 130b) vorgesehen ist.

12. Blockiervorrichtungssystem (1), aufweisend eine Blockiervorrichtung (10, 10b) nach einem der vorhergehenden Ansprüche und mindestens eine Brandschutzklappe (114, 120),
- wobei die Blockiervorrichtung (10b) an einem Antriebselement (112, 112b) der mindestens einen Brandschutzklappe 114, 120) angeordnet ist, und
- wobei die Brandschutzklappe (114, 120) im Brandfall verschlossen zu halten ist.

13. Blockiervorrichtungssystem (1) nach Anspruch 12, wobei an dem Antriebselement (112) eine Antriebsvorrichtung (100, 500) angeordnet ist, die ein Gehäuse (502, 504) aus einem Material hat, das eine Schmelztemperatur niedriger als 800 Grad Celsius oder niedriger als 600 Grad Celsius hat, insbesondere Aluminium enthaltend oder aus Aluminium oder einer Aluminiumlegierung bestehend.

14. Verfahren zum Blockieren einer Antriebsrichtung (170), insbesondere bei einem Antriebselement (112, 112b) für eine Brandschutzklappe (114, 120), enthaltend:
- Anordnen einer Schlingfeder (130, 130b) um eine Antriebswelle (112, 112b) herum, die von einer Antriebseinheit (100) angetrieben wird,
- wobei die Schlingfeder (130, 130b) unter Verwendung mindestens eines Thermoelementes (140, 140b, 142) vorgespannt ist oder vorgespannt wird,
- wobei das Thermoelement (140, 140b, 142) dafür vorgesehen ist, im Fall eines Brandes oder im Fall einer Überhitzung einer Maschine in seiner Festigkeit nachzulassen oder zu schmelzen und dadurch die vorgespannte Schlingfeder sich entspannen würde,
- wobei das Material des Thermoelementes (140, 140b, 142) eine niedrigere Schmelztemperatur im Vergleich zu der Schmelztemperatur der Schlingfeder (130, 130b) hat,
- wobei die entspannte Schlingfeder (130, 130b) einen kleineren Innendurchmesser als die vorgespannte Schlingfeder (130, 130b) hat,
- wobei die Schlingfeder (130, 130b) auf Grund des verringerten Innendurchmessers die Drehung der Antriebswelle (112) in einer Drehrichtung (170) blockiert (180) oder erheblich erschwert und in der anderen Drehrichtung (160) zulässt oder weniger blockiert als in der ersten Drehrichtung (170), und
- wobei bei dem Verfahren eine Blockiervorrichtung (10, 10b) nach einem der Ansprüche 1 bis 11 oder ein Blockiervorrichtungssystem (1) nach Anspruch 12 oder 13 verwendet wird.

## Claims

1. Blocking apparatus (10, 10b), in particular for a fire damper (114, 120), comprising:
- a holding apparatus (150),
- a receiving element (230) which is rotatably mounted in the holding apparatus (150) about an axis of rotation (A) and has a through-opening (250), the through-axis of which is coaxial or parallel to the axis of rotation (A),
- a wrap spring (130, 130b) of the blocking apparatus (10, 10b) which is held mechanically prestressed in the holding apparatus (150), and of which at least one winding (W) is arranged around the receiving element (230), and containing
- at least one thermocouple (140, 142), made of a material having a lower melting temperature than the material having the lowest melting temperature in the holding apparatus (150) and/or than the melting temperature of the material of the wrap spring (130, 130b),
- wherein the at least one thermocouple (140, 142) holds at least one end (132, 134) of the wrap spring (130, 130b) with respect to the holding apparatus (150) in the prestressed state in such a way that the receiving element (230) can be freely rotated in both drive directions (160, 170) about the axis of rotation (A) and that the receiving element (230) is blocked in one of the two drive directions (170) in the relaxed state of the wrap spring (130, 130b) and in the triggered state of the at least one thermal fuse (140, 142).

2. Blocking apparatus (10, 10b) according to claim 1,
- wherein the at least one thermocouple (140, 142) is made of a plastic material or of a solder having a melting temperature lower than 400 degrees Celsius,
- wherein the holding apparatus (150) is preferably made of steel and/or of at least one sintered material,
- wherein the wrap spring (130, 130b) is preferably made of steel,
- wherein the receiving element (230) is preferably made of a sintered material, and
- wherein preferably the difference between the melting temperatures is at least 200 degrees Celsius, at least 500 degrees Celsius or at least 1000 degrees Celsius.

3. Blocking apparatus (10, 10b) according to claim 1 or 2,
- wherein a single thermocouple (140) is provided which holds both ends (132, 134) of the wrap spring (130, 130b) in the prestressed state with respect to the holding apparatus (150) or which holds the one end (134) of the wrap spring (130, 130b) in the prestressed state with respect to the holding apparatus (150),
- wherein the other end (132) of the wrap spring (130, 130b) is fixed to the holding apparatus (150), or
- wherein two thermocouples (140, 142) are provided, each of which holds one end (132, 134) of the wrap spring (130, 130b) in the prestressed state with respect to the holding apparatus (150).

4. Blocking apparatus (10, 10b) according to one of the preceding claims,
- wherein the holding apparatus (150) has at least two housing plates (200, 202) which are spaced apart from one another and which each have through-openings (201, 203) in the region of the axis of rotation (A), and
- wherein the holding apparatus (150) has at least one spacer element (204 to 208), preferably a plurality of cylindrical spacer elements (204 to 208), through which the housing plates (200, 202) are arranged at a distance (AS) with respect to one another defined by the at least one spacer element (204 to 208).

5. Blocking apparatus (10, 10b) according to claim 4, wherein one of the housing plates (200) contains a circular through-opening (201) in which the receiving element (230) is mounted, preferably with a slide bearing.

6. Blocking apparatus (10, 10b) according to claim 5, having a retaining element (240) which is preferably hollow-cylindrical or essentially hollow-cylindrical in design and which is preferably firmly mounted, in particular not rotatably, at one end in an opening (203) of the other housing plate (202), wherein the retaining element (240) is surrounded by at least one winding (W) of the wrap spring (130, 130b).

7. Blocking apparatus (10, 10b) according to claim 5 and 6,
- wherein the retaining element (240) is designed at its other end as a counter bearing for rotatably receiving the receiving element (230), in particular as a slide bearing,
- wherein, preferably at the contacting ends of the receiving element (230) and the retaining element (240), in each case an edge (K2, K3) or undercut (K2, K3) set back in the circumferential direction is formed on a projection, and
- wherein the projections preferably overlap viewed in a radial direction (R).

8. Blocking apparatus (10, 10b) according to claim 7, wherein an edge (K1, K4) or undercut (K1, K4) set back in the circumferential direction is also formed on a respective projection at the other end of the receiving apparatus (230) and/or holding apparatus (240).

9. Blocking apparatus (10, 10b) according to one of claims 6 to 8,
- wherein the receiving element (230), viewed in the direction of the axis of rotation (A), has the same length (L1) as the length (L1) of the holding apparatus (240) or these lengths (L1, L2) differ by at most 30 percent with respect to the sum of the two lengths (L1, L2),
- wherein the receiving element (230) preferably has a smaller external diameter (D1) than the external diameter (D2) of the holding apparatus (240), preferably an external diameter (D1) which is smaller in the range of 0.1 millimetre to 0.5 millimetre, and
- wherein the receiving element (230) preferably has an opening (320) with a square cross-section, with a triangular cross-section or with a cross-section with more than four corners transversely to the axis of rotation.

10. Blocking apparatus (10, 10b) according to one of the preceding claims,
- wherein the wrap spring (130, 130b) contains at least 5 or at least 10 windings (W), preferably fewer than 25 windings,
- wherein the ends (132, 134) of the wrap spring (130, 130b) are preferably prestressed in the range of 5 angular degrees to 45 angular degrees with respect to one another,
- wherein the wrap spring (130, 130b) preferably has a square cross-section, a rectangular cross-section, or a circular cross-section, and
- wherein the wrap spring (130, 130b) is preferably a helical spring with closely adjacent windings (W).

11. Blocking apparatus (10, 10b) according to one of the preceding claims,
- wherein at least one of the thermocouples (140) or both thermocouples (140, 142) is or are held between two housing plates (200, 202) or, in relation to one of claims 4 to 9, between the housing plates (200, 202),
- wherein at least one of the thermocouples (140, 142) has an elongated shape compared to its largest lateral dimension, preferably with a length which is at least three times or at least five times longer than the largest lateral dimension, and
- wherein a groove (300) extending in a straight line is preferably provided in at least one of the thermocouples (140, 142) for receiving one end (132, 134) or both ends (132, 134) of the wrap spring (130, 130b).

12. Blocking apparatus system (1), having a blocking apparatus (10, 10b) according to one of the preceding claims and at least one fire damper (114, 120),
- wherein the blocking apparatus (10b) is arranged on a drive element (112, 112b) of the at least one fire damper 114, 120), and
- wherein the fire damper (114, 120) is to be kept closed in the event of a fire.

13. Blocking apparatus system (1) according to claim 12, wherein a drive apparatus (100, 500) is arranged on the drive element (112), which has a housing (502, 504) made of a material which has a melting temperature lower than 800 degrees Celsius or lower than 600 degrees Celsius, in particular containing aluminium or comprising aluminium or an aluminium alloy.

14. Method for blocking a drive direction (170), in particular in a drive element (112, 112b) for a fire damper (114, 120), comprising:
- arranging a wrap spring (130, 130b) around a drive shaft (112, 112b) which is driven by a drive unit (100),
- wherein the wrap spring (130, 130b) is prestressed using at least one thermocouple (140, 140b, 142),
- wherein the thermocouple (140, 140b, 142) is designed, in the event of a fire or in the event of overheating of a machine, to decrease in strength or to melt, with the prestressed wrap spring relaxing as a result,
- wherein the material of the thermocouple (140, 140b, 142) has a lower melting temperature compared to the melting temperature of the wrap spring (130, 130b),
- wherein the relaxed wrap spring (130, 130b) has a smaller internal diameter than the prestressed wrap spring (130, 130b),
- wherein the wrap spring (130, 130b), due to the reduced internal diameter, blocks (180) the rotation of the drive shaft (112) in one direction of rotation (170) or makes it considerably more difficult, and allows it in the other direction of rotation (160) or blocks it less than in the first direction of rotation (170), and
- wherein in the method a blocking apparatus (10, 10b) according to one of claims 1 to 11 or a blocking apparatus system (1) according to claim 12 or 13 is used.

## Revendications

1. Dispositif de blocage (10, 10b), plus particulièrement pour un clapet coupe-feu (114, 120), comprenant :
- un dispositif de maintien (150),
- un élément de logement (230) logé de façon rotative autour d'un axe de rotation (A) dans le dispositif de maintien (150) avec une ouverture de passage (250) dont l'axe de passage passe de façon coaxiale ou parallèlement à l'axe de rotation (A),
- un ressort enroulé (130, 130b), maintenu en étant précontraint mécaniquement dans le dispositif de maintien (150), du dispositif de blocage (10, 10b) dont au moins une spire (W) est disposée autour de l'élément de logement (230), et comprenant :
- au moins un thermocouple (140, 142), fabriqué dans un matériau qui a une température de fusion inférieure au matériau avec la température de fusion la plus basse dans le dispositif de maintien (150) et/ou à la température de fusion du matériau du ressort enroulé (130, 130b),
- dans lequel le au moins un thermocouple (140, 142) maintient au moins une extrémité (132, 134) du ressort enroulé (130, 130b) par rapport au dispositif de maintien (150) dans l'état précontraint de sorte que l'élément de logement (230) peut tourner librement dans les deux sens d'entraînement (160, 170) autour de l'axe de rotation (A) et que l'élément de logement (230) est bloqué dans l'un des deux sens d'entraînement (170) dans l'état détendu du ressort enroulé (130, 130b), à l'état déclenché de la au moins une protection thermique (140, 142).

2. Dispositif de blocage (10, 10b) selon la revendication 1,
- dans lequel le au moins un thermocouple (140, 142) est fabriqué à partir d'un matériau synthétique ou d'un métal d'apport de brasage ayant une température de fusion inférieure à 400 degrés Celsius,
- dans lequel le dispositif de maintien (150) est fabriqué, de préférence, en acier et/ou au moins dans un matériau fritté,
- dans lequel le ressort enroulé (130, 130b) est fabriqué, de préférence, en acier,
- dans lequel l'élément de logement (230) est fabriqué, de préférence, dans un matériau fritté, et
- dans lequel, de préférence, la différence des températures de fusion est d'au moins 200 degrés Celsius, au moins 500 degrés Celsius ou au moins 1000 degrés Celsius.

3. Dispositif de blocage (10, 10b) selon la revendication 1 ou 2,
- dans lequel un seul thermocouple (140) est prévu, lequel maintient dans l'état précontraint les deux extrémités (132, 134) du ressort enroulé (130, 130b) par rapport au dispositif de maintien (150) ou lequel maintient dans l'état précontraint la une extrémité (134) du ressort enroulé (130, 130b) par rapport au dispositif de maintien (150) dans l'état précontraint,
- dans lequel l'autre extrémité (132) du ressort enroulé (130, 130b) est fixée au dispositif de maintien (150), ou
- dans lequel deux thermocouples (140, 142) sont prévus, qui maintiennent à chaque fois dans l'état précontraint une extrémité (132, 134) du ressort enroulé (130, 130b) par rapport au dispositif de maintien (150).

4. Dispositif de blocage (10, 10b) selon l'une des revendications précédentes,
- dans lequel le dispositif de maintien (150) présente au moins deux plaques de boîtier (200, 202) à une certaine distance l'une de l'autre, lesquelles ont respectivement des ouvertures de passage (201, 203) dans la zone de l'axe de rotation (A), et
- dans lequel le dispositif de maintien (150) présente au moins un élément d'écartement (204 à 208), de préférence, plusieurs éléments d'écartement de forme cylindrique (204 à 208), par lequel ou par lesquels les plaques de boîtier (200, 202) sont disposées l'une par rapport à l'autre à une distance (AS) fixée par le au moins un élément d'écartement (204 à 208).

5. Dispositif de blocage (10, 10b) selon la revendication 4, dans lequel l'une des plaques de boîtier (200) comporte une ouverture de passage circulaire (201), dans laquelle est logé l'élément de logement (230), de préférence, avec un palier à glissement.

6. Dispositif de blocage (10, 10b) selon la revendication 5, avec un élément de retenue (240) qui est conçu, de préférence, en forme de cylindre creux ou essentiellement en forme de cylindre creux et qui est logé de préférence de façon fixe, de préférence non rotative, à sa une extrémité dans une ouverture (203) de l'autre plaque de boîtier (202), dans lequel l'élément de retenue (240) est entouré d'au moins une spire (W) du ressort enroulé (130, 130b).

7. Dispositif de blocage (10, 10b) selon la revendication 5 et 6,
- dans lequel l'élément de retenue (240) est conçu à son autre extrémité comme un contre-palier pour le logement rotatif de l'élément de logement (230), plus particulièrement comme un palier à glissement,
- dans lequel, de préférence, sur les extrémités se touchant de l'élément de logement (230) et de l'élément de retenue (240) est conçue sur une saillie à chaque fois une arête (K2, K3) en retrait dans le sens circonférentiel ou contre-dépouille (K2, K3), et
- dans lequel, de préférence, les saillies se chevauchent vues dans le sens radial (R).

8. Dispositif de blocage (10, 10b) selon la revendication 7, dans lequel, également à l'autre extrémité du dispositif de logement (230) et/ou du dispositif de retenue (240) est conçue sur une saillie respective une arête (K1, K4) en retrait dans le sens circonférentiel ou contre-dépouille (K1, K4).

9. Dispositif de blocage (10, 10b) selon l'une des revendications 6 à 8,
- dans lequel l'élément de logement (230) a, vu dans le sens de l'axe de rotation (A), la même longueur (L1) que la longueur (L1) du dispositif de retenue (240) ou ces longueurs (L1, L2) se différencient de 30 pour cent au maximum par rapport à la somme des deux longueurs (L1, L2),
- dans lequel, de préférence, l'élément de logement (230) a un diamètre externe (D1) inférieur au diamètre externe (D2) du dispositif de retenue (240), de préférence, un diamètre externe (D1) qui est inférieur de l'ordre de 0,1 millimètre à 0,5 millimètre, et
- dans lequel, de préférence, l'élément de logement (230) a, transversalement à l'axe de rotation, une ouverture (320) avec une section transversale carrée, avec une section transversale triangulaire ou avec une section transversale avec plus de quatre angles.

10. Dispositif de blocage (10, 10b) selon l'une des revendications précédentes,
- dans lequel le ressort enroulé (130, 130b) comprend au moins 5 ou au moins 10 spires (W), de préférence, moins de 25 spires,
- dans lequel les extrémités (132, 134) du ressort enroulé (130, 130b) sont précontraintes l'une par rapport à l'autre, de préférence, de l'ordre de 5 degrés d'angle à 45 degrés d'angle,
- dans lequel le ressort enroulé (130, 130b) a, de préférence, une section transversale carrée, une section transversale rectangulaire ou une section transversale circulaire, et
- dans lequel, de préférence, le ressort enroulé (130, 130b) est un ressort cylindrique avec des spires (W) se trouvant étroitement l'une contre l'autre.

11. Dispositif de blocage (10, 10b) selon l'une des revendications précédentes,
- dans lequel au moins l'un des thermocouples (140) ou les deux thermocouples (140, 142) est ou sont maintenus entre deux plaques de boîtier (200, 202) ou, en référence à l'une des revendications 4 à 9, entre les plaques de boîtier (200, 202),
- dans lequel au moins l'un des thermocouples (140, 142) a une forme très allongée par rapport à sa plus grande dimension latérale, de préférence, avec une longueur qui est au moins trois fois ou au moins cinq fois plus longue que la plus grande dimension latérale, et
- dans lequel, dans au moins l'un des thermocouples (140, 142) est prévue, de préférence, une rainure (300) passant de façon rectiligne pour loger une extrémité (132, 134) ou deux extrémités (132, 134) du ressort enroulé (130, 130b).

12. Système de dispositif de blocage (1), présentant un dispositif de blocage (10, 10b) selon l'une des revendications précédentes et au moins un clapet coupe-feu (114, 120),
- dans lequel le dispositif de blocage (10b) est disposé sur un dispositif d'entraînement (112, 112b) du au moins un clapet coupe-feu (114, 120), et
- dans lequel le clapet coupe-feu (114, 120) doit être maintenu fermé en cas d'incendie.

13. Système de dispositif de blocage (1) selon la revendication 12, dans lequel un dispositif d'entraînement (100, 500) est disposé sur l'élément d'entraînement (112), qui a un boîtier (502, 504) dans un matériau qui a une température de fusion inférieure à 800 degrés Celsius ou inférieure à 600 degrés Celsius, comprenant, plus particulièrement, de l'aluminium ou se composant d'aluminium ou d'un alliage d'aluminium.

14. Procédé de blocage d'un sens d'entraînement (170), plus particulièrement dans un élément d'entraînement (112, 112b) pour un clapet coupe-feu (114, 120), comprenant :
- l'agencement d'un ressort enroulé (130, 130b) autour d'un arbre d'entraînement (112, 112b) qui est entraîné par une unité d'entraînement (100),
- dans lequel le ressort enroulé (130, 130b) est précontraint ou devient précontraint en utilisant au moins un thermocouple (140, 140b, 142),
- dans lequel le thermocouple (140, 140b, 142) est prévu pour, en cas d'incendie ou en cas de surchauffe d'une machine, perdre sa fermeté ou fondre et, de ce fait, le ressort enroulé précontraint se détendrait,
- dans lequel le matériau du thermocouple (140, 140b, 142) a une température de fusion inférieure par rapport à la température de fusion du ressort enroulé (130, 130b),
- dans lequel le ressort enroulé (130, 130b) détendu a un diamètre interne inférieur au ressort enroulé (130, 130b) précontraint,
- dans lequel le ressort enroulé (130, 130b), en raison du diamètre interne réduit, bloque (180) ou complique considérablement la rotation de l'arbre d'entraînement (112) dans un sens de rotation (170) et dans l'autre sens de rotation (160) la permet ou la bloque moins que dans le premier sens de rotation (170), et
- dans lequel dans le procédé est utilisé un dispositif de blocage (10, 10b) selon l'une des revendications 1 à 11 ou un système de dispositif de blocage (1) selon la revendication 12 ou 13.
